# FASCICULE DE BREVET EUROPEEN

(11) **EP 0 006 795 B1**
(45) Date de publication et mention de la délivrance du brevet: **14.10.1981**
(21) Numéro de dépôt: 79400389.7
(22) Date de dépôt: 13.06.1979
(51) Int. Cl.: F28F 9/00, F28F 13/06, F28F 27/02, F22B 37/20

(54) **Echangeur intermédiaire pour réacteur nucléaire à neutrons rapides**
Zwischenwärmeaustauscher für Kernreaktor mit schnellen Neutronen
Intermediate heat exchanger for a nuclear reactor with fast neutrons

(30) Priorité: 22.06.1978 FR 7818711
(43) Date de publication de la demande: 09.01.1980
(73) Titulaire: COMMISSARIAT A L'ENERGIE ATOMIQUE Etablissement de Caractère Scientifique Technique et Industriel, 75752 Paris Cedex 15 (FR)
(72) Inventeur: Jogand, Patrick, F-13100 Aix en Provence (FR)
(74) Mandataire: Mongrédien, André

## Description

La présente invention se rapporte aux réacteurs, dans lesquels le refroidissement du coeur est assuré par circulation continue d'un métal liquide, habituellement du sodium, contenu à l'intérieur d'une cuve principale où est immergé le coeur, les calories acquises par le métal liquide à la traversée de ce dernier au contact des assemblages combustibles étant transférées à un fluide secondaire, également du sodium, parcourant intérieurement les tubes d'un échangeur intermédiaire plongeant dans la cuve, le métal liquide de refroidissement du coeur jouant le rôle de fluide primaire circulant à l'extérieur de ces tubes, en relation d'échange thermique avec le fluide secondaire. De façon connue, le fluide secondaire qui est ainsi échauffé, est ensuite renvoyé à l'extérieur de la cuve du réacteur vers un générateur apte à fournir de la vapeur d'eau sous pression directement détendue dans une installation de production d'électricité.

La présente invention se rapporte plus particulièrement à un aménagement de la structure interne d'un tel échangeur intermédiaire, comportant, de façon connue, une virole interne cylindrique à axe vertical, une virole externe coaxiale à la virole interne, deux plaques à tubes annulaires horizontales disposées au voisinage des extrémites supérieure et inférieure desdites viroles, un faisceau de tubes droits s'étendant entre les plaques à tubes selon des nappes cylindriques coaxiales aux viroles, ces nappes étant entretoisées mutuellement par des ceintures transversales formées de bandes horizontales portant des éléments d'entretoisement en général creux logés entre les tubes des nappes et en contact avec ceux-ci, des collecteurs d'admission et d'evacuation du fluide secondaire circulant à l'intérieur des tubes étant respectivement prévus sous la plaque inférieure et au-dessus de la plaque supérieure, la virole interne formant conduit d'amenée du fluide secondaire au collecteur d'admission tandis que la virole externe est prolongée vers le haut par un conduit de sortie du même fluide secondaire recueilli dans le collecteur d'évacuation après passage dans les tubes, et des fenêtres d'entrée et de sortie réparties autour de l'axe de la virole externe pour l'admission et l'évacuation, au voisinage des plaques à tubes d'un fluide primaire échangeant des calories avec le fluide secondaire à travers la paroi des tubes.

Dans une structure classique de ce genre, le fluide primaire pénètre donc transversalement dans l'échangeur par les fenêtres d'entrée, en se répandant dans l'espace compris entre les viroles externes et internes, afin de circuler après un premier changement de direction sensiblement à 90° au contact des tubes du faisceau, l'écoulement s'effectuant sur la majeure partie de la longueur de ces tubes à contre-courant du fluide secondaire, le fluide primaire subissant un second changement de direction à nouveau de 90° pour s'évacuer hors de l'échangeur par ses fenêtres de sortie.

On conçoit dès lors aisément que, par suite de ce double changement de direction, on puisse constater un écart notable des températures du fluide secondaire à la sortie des tubes du faisceau dans le collecteur d'évacuation, les nappes cylindriques disposées au plus près de la virole interne laisant sortir un fluide secondaire plus froid que les tubes des nappes proches de la virole externe, l'échange de chaleur avec le fluide primaire ayant été dans ces dernières nappes internes moins efficace. Cet écart est notamment dû à une alimentation moins importante des tubes des nappes internes par le fluide primaire, en particulier au niveau des fenêtres d'entrée et de sortie. Il en résulte des dilations différentielles importantes entre les viroles internes et externes, ce qui engendre des contraintes mécaniques élevées qui sont préjudiciables à la bonne tenue de l'échangeur.

La présente invention a pour but de pallier cet inconvénient, en assurant une répartition plus homogène du fluide primaire chaud à l'entrée dans l'échangeur à travers les tubes du faisceau, notamment entre les nappes de tubes internes et externes.

A cet effet, l'échangeur selon l'invention se caractérise en ce que le faisceau de tubes comporte des moyens aptes à réaliser une alimentation plus importante dans la région occupée par les tubes des nappes internes que dans la région occupée par les tubes des nappes externes, lesdits moyens créant, dans la circulation du fluide primaire à l'intérieur de l'échangeur, une perte de charge variable.

Selon un premier mode de mise en oeuvre, les moyens pour réaliser ladite alimentation consistent dans des éléments d'entroisement solidaires des ceintures d'entretoisement des tubes, ces éléments étant creux ou pleins et définissant au moins deux zones concentriques à pertes de charge différentes.

Dans un autre mode de mise en oeuvre, les tubes du faisceau sont répartis selon au moins deux zones avec, dans les nappes internes, un pas radial et/ou circonférentiel plus réduit que dans les nappes externes.

D'autres caractéristiques d'un échangeur intermédiaire pour réacteur nucléaire à neutrons rapides établies conformément à l'invention, apparaîtront encore à travers la description qui suit de plusieurs exemples de réalisation, donnés à titre indicatif et non limitatif, en référence aux dessins annexés sur lesquels:
- la Fig. 1 est une vue schématique en coupe axiale d'un échangeur intermédiaire selon l'invention, conforme à un premier mode de réalisation,
- la Fig. 2 est une vue de détail en perspective d'une des ceintures d'entretoisement des tubes de l'échangeur selon la Fig. 1,
- la Fig. 3 est une vue en coupe de l'échangeur de la Fig. 1 selon la ligne III-III de cette dernière,
- les Fig. 4 et 5 sont respectivement des demi-vues en coupe axiale, illustrant deux autres variantes de réalisation.
- la Fig. 6 est une vue partielle en coupe horizontale d'un échangeur montrant un autre mode de réalisation des pertes de charge.

On a repris sur ces figures des chiffres de référence identiques pour désigner des organes semblables de l'une à l'autre.

Sur la Fig. 1, la référence 1 désigne dans son ensemble, un échangeur intermédiaire selon l'invention, destiné à être monté à l'intérieur d'une cuve (non représentée) d'un réacteur nucléaire à neutrons rapides, comportant notamment un redan transversal 2 traversé par le corps de l'échangeur. Ce redan délimite à l'intérieur de la cuve, deux régions respectivement 3 et 4, la région 3 recevant le métal liquide de refroidissement sortant du coeur du réacteur, donc ayant acquis des calories au contact des assemblages combustibles, ce sodium après traversée de l'échangeur intermédiaire 1 étant recueilli sous le redan 2 dans la région 4, à une température nettement inférieure, par suite de l'échange thermique réalisé dans l'échangeur avec un fluide secondaire. De préférence, les fluides primaire et secondaire sont constitués par du sodium liquide.

L'échangeur 1 se comose principalement d'une virole interne cylindrique 5, à axe vertical, et d'une virole externe également cylindrique 6, coaxiale à la première, ces deux viroles étant réunies, respectivement au voisinage de leurs extrémités supérieure et inférieure, par deux plaques à tubes horizontales 7 et 8. Entre ces plaques 7 et 8, s'étendent les tubes 9 d'un faisceau de tubes droits, à l'intérieur desquels circule le fluide secondaire échangeant des calories avec le fluide primaire, lui-même s'écoulant dans l'échangeur à l'extérieur des tubes 9. Dans le faisceau, les tubes 9 sont convenablement entretoisés entre eux pour constituer des nappes cylindriques, coaxiales aux viroles et dans lesquelles les tubes sont maintenus à un écartement déterminé par l'intermédiaire de ceintures transversales 10 dont le détail apparaît plus clairement sur la vue partielle de la Fig. 2. A son extrémité inférieure, l'échangeur comporte un fond 11 qui délimite avec la plaque tubulaire 8 un collecteur d'admission 12 pour le fluide secondaire, amené dans l'échangeur par l'intérieur de la virole interne 5, cette dernière comportant une extrémité inférieure ouverte 13. Le fluide secondaire ainsi admis à l'intèrieur du collecteur 12 s'écoule dans les tubes 9 du faisceau et il est finalement recueilli dans un collecteur supérieur 14 délimité entre la virole interne 5 et un prolongement 15 de la virole externe 6.

Le fluide primaire chaud dans la région 3 pénètre à l'intérieur de l'échangeur intermédiaire par des fenêtres d'entrée 17, régulièrement réparties autour de l'axe de l'échangeur, dans la virole externe 6. Ce fluide primaire s'écoule alors de haut en bas au contact des tubes 9 du faisceau sur la majeure partie de la longueur de ces derniers, à contre-courant du fluide secondaire qui passe à l'intérieur de ces mêmes tubes du bas vers le haut. A la sortie de l'échangeur, le fluide primaire s'écoule hors de la virole externe 6 par des fenêtres de sortie 18, également régulièrement réparties autour de l'axe de cette virole.

La Fig. 2 illustre avec plus de détails la réalisation pratique des ceintures d'entretoisement 10, permettant de maintenir les tubes 9 du faisceau avec un écartement déterminé, en même temps que d'assurer une protection de ces tubes vis-à-vis des vibrations dues à la circulation du fluide primaire. A cet effet, les ceintures 10 sont notamment constituées au moyen de bandes horizontales 19 contre lesquelles sont soudés des éléments de tubes creux, tels que 20 et 21.

Selon l'invention et dans une première variante de réalisaiton, précisément illustrée sur les Fig. 1 à 3, des éléments d'entretoisement qui sont constitués ici par les éléments de tubes 20 et 21 des ceintures d'entretoisement 10 prévues entre les viroles 5 et 6, sont déterminés de telle sorte qu'ils présentent des longueurs différentes, en particulier telles que les éléments creux 20, de plus grande longueur, soient disposés dans les nappes externes du faisceau, alors que les éléments 21 de plus petite longueur sont prévus dans les nappes internes.

Grâce à ces dispositions, on réalise en effet une suralimentation en fluide primaire des nappes internes dans la partie intermédiaire de l'échangeur, notamment dans la région où ce fluide primaire, après avoir pénétré transversalement par les fenêtres d'entrée 17 et avoir subi un premier changement de direction à 90°, s'écoule parallèlement à la direction des tubes à contre-courant du fluide secondaire à l'intérieur de ces derniers. Cette suralimentation ainsi créée entre les tubes 9 augmente sensiblement l'échange de chaleur pour les tubes concernés dans leur partie centrale et réalise un meilleur équilibre global dans l'échange thermique entre les différentes zones ou régions des tubes, notamment en permettant de rétablir à la sortie de ceux-ci dans le collecteur 14, une température à peu près uniforme.

Bien entendu, la solution précédente peut être améliorée, en réalisant un plus grand nombre de zones par exemple trois ou quatre comportant dans chacune, des éléments creux de longueurs différentes, variant graduellement depuis les nappes externes vers les nappes internes.

Selon la variante de réalisation représenté sur la Fig. 6 les différentes zones concentriques sont réalisées en donnant à la section droite horizontale des éléments d'entretoisement portant la référence générale 30 des formes ou contours adequates pour créer des pertes de charge différentes la perte de charge diminuant lorsqu'on va de la périphérie vers le centre. On trouve une première zone avec des éléments d'entretoisement 30a qui sont constitués par des portions de tubes d'épaisseur e₁. On trouve ensuite une deuxième zone dans laquelle les éléments d'entretoisement 30b sont encore des portions de tubes d'épaisseur e₂ supérieure à e₁ les tubes ayant même diamètre extérieur que les tubes 30a. Dans la troisième zone les éléments d'entretoisement 30c sont constitués par des tiges pleines dont le diamètre extérieur est égal à celui des tubes 30a et 30b.

Enfin les éléments d'entretoisement 30d sont constitués par l'association d'une tige pleine 30'd semblable à la tige 30c et d'un prolongement 30"d s'insérant entre les tubes d'échange 9.

On voit qu'ainsi la perte de charge va en augmentant lorsqu'on passe de la zone centrale vers la zone périphérique.

Bien entendu les éléments 30d pourraient avoir une section droite présentant un autre contour. De même les différentes zones pourraient être définies uniquement par des portions de tubes (30a, 30b) d'épaisseurs différentes. Enfin pour adapter la perte de charge dans chaque zone on peut jouer à la fois sur la longueur des éléments d'entretoisement et sur le contour de leur section droite horizontale.

Dans une autre variante de réalisation illustrée sur la Fig. 4, la suralimentation des régions occupées par les nappes externes d'une part et les nappes internes d'autre part, peut être obtenue en décalant, selon la longueur de ces tubes, les ceintures d'entretoisement 10, de telle sorte que les éléments d'entretoisement 22 qui sont fixés sur celles-ci, disposés au contact de ces tubes, créent dans ces nappes un effet d'entonnoir, avec formation d'une composante de vitesse horizontale dans l'écoulement du fluide primaire en direction du centre de l'appareil, améliorant notablement l'alimentation des nappes internes. De préférence les éléments 22 sont creux.

On comprend que chaque élément creux crée une perte de charge localisée et que c'est le décalage progressif des éléments creux selon la direction axiale qui réalise l'effet d'entonnoir et donc la composante horizontale de la vitesse d'écoulement du fluide.

Selon un deuxième mode de mise en oeuvre, illustré sur la Fig. 5, les tubes du faisceau sont disposés selon deux zones, respectivement 9a et 9b, où ils présentent des pas radiaux et circonférentiels différents, les tubes 9a au voisinage de la virole interne 5 présentant des pas plus réduits que les tubes 9b au voisinage de la virole externe 6. Avantageusement, les deux zones précédentes sont séparées par une jupe interne 23, coaxiale aux viroles 5 et 6. On voit donc que dans ce mode de mise en oeuvre, la meilleure distribution du fluide est obtenue par création de pertes de charge différentes dans un même plan horizontal.

Dans ce mode de mise en oeuvre, on facilite la pénétration du fluide primaire dans la région des tubes proches de la virole interne 5 et on obtient ainsi un échange de chaleur plus efficace dans ladite région.

A noter que pour équilibrer les pertes de charge entre les deux zones, on peut également placer, dans ces dernières, des ceintures anti-vibratoires créant, comme dans les exemples des Fig. 1 et 4, des pertes de charge différenciées, afin de contrebalancer la perte de charge linéaire plus faible due au pas plus important des tubes 9b.

## Revendications

1. Echangeur intermédiaire (1) comportant une virole interne cylindrique (5) à axe vertical, une virole externe (6) coaxiale à la virole interne (5), deux plaques à tubes annulaires horizontales (7,8) disposées au voisinage des extrémités supérieure et inférieure desdites viroles (5,6), un faisceau de tubes droits (9) s'étendant entre les plaques à tubes (7,8) selon des nappes cylindriques coaxiales aux viroles (5,6), ces nappes étant entretoisées mutuellement par des ceintures transversales (70) formées de bandes horizontales (19) portant des éléments d'entretoisement (20,21,22,30) logés entre les tubes (9) des nappes et en contact avec ceux-ci, des collecteurs d'admission (12) et d'évacuation (14) d'un fluide secondaire circulant à l'intérieur des tubes (9) étant respectivement prévus sous la plaque inférieure (8) et au-dessus de la plaque supérieure (7), la virole interne (5) formant conduit d'amenée du fluide secondaire au collecteur d'admission (12) tandis que la virole externe (6) est prolongée vers le haut par un conduit de sortie (15) du même fluide secondaire recueilli dans le collecteur (14) d'évacuation après passage dans les tubes (9), et des fenêtres d'entrée (17) et de sortie (18) réparties autour de l'axe de la virole externe (6) pour l'admission et l'évacuation, au voisinage des plaques à tubes (7,8) d'un fluide primaire échangeant des calories avec le fluide secondaire à travers la paroi des tubes (9), caractérisé en ce que le faisceau de tubes (9) comporte des moyens aptes à réaliser une alimentation plus importante dans la région occupée par les tubes des nappes internes que dans la région occupée par les tubes des nappes externes, lesdits moyens créant, dans la circulation du fluide primaire à l'intérieur de l'échangeur, une perte de charge variable.

2. Echangeur selon la revendication 1, caractérisé en ce que les moyens pour réaliser ladite alimentation consistent dans lesdits éléments d'entretoisement (20,21,22,30) euxmêmes.

3. Echangeur selon la revendication 2, caractérisé en ce que les éléments d'entretoisement (19,20,30) sont disposés dans une pluralité de plans horizontaux, la perte de charge variable étant réalisée par la géométrie différente desdits éléments d'entretoisement selon leur position radiale dans un même plan horizontal, réalisant ainsi au moins deux zones annulaires concentriques à pertes de charges différentes.

4. Echangeur selon la revendication 3, caractérisé en ce que les éléments d'entretoisement (19,20) sont des tubes et présentent des longueurs différentes.

5. Echangeur selon la revendication 3, caractérisé en ce que les éléments d'entretoisement (30) ont des épaisseurs différentes.

6. Echangeur selon la revendication 3, caractérisé en ce qu'au moins certains des éléments d'entretoisement (30) sont des cylindres pleins (30c,30d) à génératrices verticales, la section droite des éléments d'entretoisement pleins d'un même niveau ayant des formes adaptées pour réaliser des pertes de charge différentes.

7. Echangeur selon la revendication 2, caractérisé en ce que les éléments d'entretoisement (22) sont décalés selon la longueur des tubes pour réaliser un effet d'entonnoir, facilitant l'augmentation du débit du fluide primaire entre les tubes des nappes internes, en créant une composante de vitesse horizontale complémentaire dans l'écoulement du fluide primaire.

8. Echangeur selon la revendication 7, caractérisé en ce que lesdits éléments d'entretoisement (22) sont des tubes.

9. Echangeur selon la revendication 1, caractérisé en ce que les tubes (9) du faisceau sont répartis selon au moins deux zones avec, dans les nappes internes, un pas radial et/ou circonférentiel plus réduit que dans les nappes externes.

## Patentansprüche

1. Zwischenaustauscher (1) bestehend aus einem inneren, zylindrischen Ring (5) mit vertikaler Achse, einem zu dem inneren Ring (5) koaxialen äußeren Ring (6), zwei horizontalen Rohrplatten (7,8), die nahe den oberen und den unteren Enden der Ringe (5,6) angeordnet sind aus einem Bündel (19) gerader Röhren, welche sich zwischen den Rohrplatten (7,8) längs zu den Ringen (5,6) koaxialen Zylindermänteln erstrecken, wobei diese Mäntel gegenseitig durch Querringe (10) versteift sind, welche aus horizontalen Bändern (19) gebildet sind und Versteifungselemente (20,21,22,30) tragen, die zwischen den Röhren (9) der Mäntel und in Berührung mit diesen angeordnet sind, aus Kollektoren zum Einlassen (12) und zum Auslassen (14) eines in den Röhren (9) zirkulierenden Sekundärfluids die unter der unteren Platte (8) bzw. über der oberen Platte (7) vorgesehen sind, wobei der innere Ring (5) eine Zufuhrleitung für das Sekundärfluid zu dem Einlaßkollektor (12) bildet, während der äußere Ring (6) durch eine Auslaßleitung (15) für das Sekundärfluid verlängert ist, welches in dem Auslaßkollektor (14) nach seinem Durchgang durch die Röhren (9) gesammelt ist, und aus Eintrittsfenstern (1) und Austrittsfenstern (18), die um die Achse des äußeren Ringes (6) in der Nähe der Rohrplatten (7,8) zum Einlassen und Auslassen eines Primärfluids verteilt sind, um Wärmemengen mit dem Sekundärfluid durch die Wand der Röhren (9) hindurch auszutauschen, dadurch gekennzeichnet, daß das Bündel aus Röhren (9) geeignete Mittel aufweist, um in dem von den Röhren der inneren Mäntel besetzten Bereich eine wesentlich stärkere Versorgung als in dem von den Röhren der aüßeren Mäntel besetzten Bereich zu bewirken, wobei diese Mittel bei der Zirkulation des Primärfluids im Inneren des Austauschers einen veränderlichen Ladungsverlust bewirken.

2. Austauscher nach Anspruch 1, dadurch gekennzeichnet, daß die Mittel zum Bewirken der genannten Versorgung aus den Versteifungselementen (20,21,22,30) selbst bestehen.

3. Austauscher nach Anspruch 2, dadurch gekennzeichnet, daß die Versteifungselemente (19,20,30) in einer Vielzahl von horizontalen Ebenen angeordnet sind, und daß der veränderliche Ladungsverlust durch die unterschiedliche Geometrie dieser Versteifungselemente entsprechend ihrer radialen Position in der gleichen horizontalen Ebene bewirkt wird, wobei somit wenigstens zwei konzentrische Ringzonen mit unterschiedlichen Ladungsverlusten geschaffen werden.

4. Austauscher nach Anspruch 3, dadurch gekennzeichnet, daß die Versteifungselemente (19,20) Röhren sind und unterschiedliche Längen aufweisen.

5. Austauscher nach Anspruch 3, dadurch gekennzeichnet, daß die Versteifungselemente (30) unterschiedliche Dicken aufweisen.

6. Austauscher nach Anspruch 3, dadurch gekennzeichnet, daß wenigstens einige der Versteifungselemente (30) Vollzylinder (30c,30d) mit Vertikalen Erzeugenden sind, wobei der Querschnitt der vollen Versteifungselemente auf der gleichen Höhe Formen aufweist, die geeignet sind, unterschiedliche Ladungsverluste hervorzurufen.

7. Austauscher nach Anspruch 2, dadurch gekennzeichnet, daß die Versteifungselemente (22) längs der Länge der Röhren versetzt sind, um eine Trichterwirkung hervorzurufen, wodurch eine Erhöhung der Durchflußmenge des Primärfluids zwischen den Röhren der inneren Mäntel erleichtert wird, wobei eine komplementäre, horizontale Geschwindigkeitskomponente in der Strömung des Primärfluids erzeugt wird.

8. Austauscher nach Anspruch 7, dadurch gekennzeichnet, daß die Versteifungselemente (22) Röhren sind.

9. Austauscher nach Anspruch 1, dadurch gekennzeichnet, daß die Röhren (9) des Bündels wenigstens auf zwei Bereiche aufgeteilt sind, wobei die inneren Mäntel eine kleinere radiale und/oder umfangsmäßige Teilung als die äußeren Mäntel aufweisen.

## Claims

1. An intermediate heat-exchanger (1) comprising an inner vertical-axis cylinder (5), an outer cylinder (6) coaxial of the inner cylinder (5), two horizontal annular tube panels (7, 8) disposed near the top and bottom ends of said cylinders (5, 6), a nest of straight tubes (19) extending between the tube panels (7, 8) in cylindrical layers coaxial of the cylinders (5, 6), said layers being mutually braced by transverse belts (10) formed by horizontal bands (19) bearing bracing elements (20, 21, 22, 30) housed between the tubes (9) of the layers and in contact therewith, inlet and outlet headers (12) and (14) respectively for a secondary fluid flowing inside the tubes (9) being provided respectively beneath the bottom panel (8) and above the top panel (7), the inner cylinder (5) forming a conduit for the supply of the secondary fluid to the inlet header (12) while the outer cylinder (6) is extended upwards by an outlet conduit (15) for the same secondary fluid collected in the outlet header (14) after passing through the tubes (9), and inlet and outlet apertures (17) and (18) respectively distributed about the axis of the outer cylinder (6) for the admission and discharge of a primary fluid near the tube panels (7, 8), said primary fluid exchanging heat with the secondary fluid through the wall of the tubes (9), characterised in that the nest of tubes (9), comprises means adapted to provide a greater supply in the region occupied by the tubes of the inner layers than in the region occupied by the tubes of the outer layers, said means producing a variable pressure drop in the flow of primary fluid inside the heat-exchanger.

2. A heat-exchanger according to claim 1, characterised in that the means for providing the said supply consist in the said bracing elements (20, 21, 22, 30) themselves.

3. A heat-exchanger according to claim 2, characterised in that the bracing elements (19, 20, 30) are disposed in a plurality of horizontal planes, the varying pressure drop being produced by the different geometry of the said bracing elements according to their radial position in a given horizontal plane, thus providing at least two concentric annular zones with different pressure drops.

4. A heat-exchanger according to claim 3, characterised in that the bracing elements (19, 20) are tubes and have different lengths.

5. A heat-exchanger according to claim 3, characterised in that the bracing elements (30) have different thicknesses.

6. A heat-exchanger according to claim 3, characterised in that at least some of the bracing elements (30) are solid cylinders (30c, 30d) with vertical generatrices, the cross- section of the solid bracing elements in a given level being of a form adapted to produce different pressure drops.

7. A heat-exchanger according to claim 2, characterised in that the bracing elements (22) are offset along the length of the tubes to give a funnel effect to facilitate the increase in the rate of flow of the primary fluid between the tubes of the inner layers, by producing a complementary horizontal velocity component in the flow of the primary fluid.

8. A heat-exchanger according to claim 7, characterised in that the said bracing elements (22) are tubes.

9. A heat-exchanger according to claim 1, characterised in that the tubes (9) of the nest are distributed over at least two zones with a smaller radial and/or circumferential pitch in the inner layers than in the outer layers.
